# EUROPÄISCHE PATENTANMELDUNG

(11) **EP 4 786 564 A1**
(43) Veröffentlichungstag der Anmeldung: **05.08.2026**
(21) Anmeldenummer: 25155549.6
(22) Anmeldetag: 03.02.2025
(51) Int. Cl.: C10B 47/26, C10B 47/44, C10B 53/02, C10B 57/00, C10B 57/02, C10B 57/06, C10J 3/00, C10J 3/62, C01B 3/04

(54) **VORRICHTUNG ZUR ERZEUGUNG VON WASSERDAMPF UND KOHLE AUS BIOGENEM MATERIAL, OPTIONAL ZUR ERZEUGUNG VON WASSERSTOFF AUS DIESEM WASSERDAMPF UND DIESER KOHLE**

(71) Anmelder: RD Estate GmbH & Co. KG, 94469 Deggendorf (DE)
(72) Erfinder: Duschl, Robert, 94469 Deggendorf (DE)
(74) Vertreter: Hoffmann Eitle

(57) **Zusammenfassung**

Offenbart wird eine Vorrichtung zur Erzeugung von Wasserdampf und Kohle aus biogenem Material, optional und zur Erzeugung von Wasserstoff aus diesem Wasserdampf und dieser Kohle. Die Vorrichtung umfasst dazu ein Gehäuse mit einem Einlass und einem Auslass, ein in dem Gehäuse angeordnetes erstes Wärmetauschelement, ein in dem Gehäuse angeordnetes zweites Wärmetauschelement, ein in dem Gehäuse angeordnetes drittes Wärmetauschelement, und ein in dem Gehäuse vorgesehenes Salzbad, dass die Wärmetauschelemente zur Aufnahme und Übertragung von Wärmeenergie bedeckt. Das erste Wärmetauschelement ist in einer ersten Strömungsrichtung von dem Einlass zu dem Auslass von einem Wärmetauschfluid durchströmbar. Das zweite Wärmetauschelement ist zur Erzeugung von Wasserdampf von Wasser durchströmbar. Das dritte Wärmetauschelement ist so ausgestaltet, dass das biogene Material zur Erzeugung von Kohle und Pyrolysegas durch Pyrolyse hindurch gefördert werden kann. Das Salzbad ist vorgesehen, um Wärmeenergie, insbesondere von dem Wärmetauschfluid, aufzunehmen und zur Erzeugung von Dampf auf das durch das zweite Wärmetauschelement strömende Wasser sowie zur Erzeugung von Kohle und Pyrolysegas auf das durch das dritte Wärmetauschelement geförderte biogene Material zu übertragen.

## Beschreibung

### Technisches Gebiet

Die vorliegende Offenbarung betrifft eine Vorrichtung zur Erzeugung von Wasserdampf und Kohle aus biogenem Material, optional und zur Erzeugung von Wasserstoff aus diesem Wasserdampf und dieser Kohle.

### Beschreibung des Stands der Technik

Zum Erzeugen von Wasserdampf werden im Allgemeinen Dampferzeuger verwendet. Diese Dampferzeuger weisen meist eine Brennkammer (die Feuerung), in der Brennmaterial und/oder ein brennbares Gas erhitzt bzw. verbrannt wird, um Wärme zu erzeugen, auf. Alternativ oder in Ergänzung dazu kann auch das noch heiße Abgas einer Biogasanlage genutzt werden, um die erforderliche Wärme bereitzustellen. Diese Wärme in Form eines Wärmetauschfluids wird zum Beispiel an einem Wärmetauscher vorbeigeführt, um so in dem Wärmetauscher strömendes Wasser zu verdampfen. Der dadurch erzeugte Wasserdampf kann dann zur Energiegewinnung genutzt werden, zum Beispiel in einem Dampfmotor.

Zur effizienten Dampf- und Energieerzeugung sind hohe Drücke und damit verbunden auch hohe Temperaturen erforderlich. Dies führt zur thermischen Belastung des Wärmetauschers und zu Spannungen im Material des Wärmetauschers.

Im Stand der Technik geht beispielsweise aus der DE 10 2010 046 804 A1 ein Rohrbündel-Wärmetauscher mit einer Vielzahl von Rohrwicklungen, die von einem gemeinsamen Auslassraum für ein Wärmetauschfluid ausgehen und in einen gemeinsamen Auslassraum münden, wobei jede Rohrwicklung eine alternierende Abfolge von Rohrstücken und Rohrbögen umfasst und wobei die Rohrbögen als Umlenkung um 180 ° bezüglich einer zugeordneten Bogenachse ausgebildet sind und gleiche Biegeradien aufweisen, hervor. Jedoch hängt hierbei die Effizienz stark vom Abstand des Rohrbündel-Wärmetauschers zum Gehäuse und stark von der Strömungsart des Wärmetauschfluids in den Rohrbündeln zu der durch Brennmaterial erzeugten Wärmeenergie ab. Das heißt, dass Wandverluste, die durch ein Vorbeiströmen zwischen dem Rohrbündel-Wärmetauscher und einem umgebenden Gehäuse erzeugt werden, ohne dass der Wärmetauscher durchströmt wird, in einer solchen Ausgestaltung nicht verhindert werden können. Somit ist die Wärmetauscheffizienz nicht optimal.

Des Weiteren ist es gemäß einer solchen Ausgestaltung nicht möglich, Spannungen in den Rohrbündeln durch eine thermische Ausdehnung, die durch die hohen Temperaturen des Wärmetauschfluids erzeugt wird, auszugleichen.

Darüber hinaus ist es bei der Dampferzeugung mit biogenem Material in bisher bekannten Dampferzeugern besonders kritisch, einen undefinierten und gegebenenfalls schwankenden Energiegehalt der Brennmasse (zum Beispiel im Gegensatz zu Kohle) und damit die schwankenden Dampfparameter bei der Dampferzeugung auszugleichen.

Kann der schwankende Energiegehalt nicht ausreichend ausgeglichen werden, kommt es zu einer Schwankung der Dampftemperatur, was - beispielsweise bei der Verwendung von Dampfturbinen - zur Beeinträchtigung oder gar Beschädigung dieser Dampfturbinen führen kann. Darüber hinaus ist die Effizienz der Dampferzeugung durch den schwankenden Energiegehalt stark beeinträchtigt.

Bisher bekannte Ausgestaltungen verwenden aufgrund dessen einen zusätzlichen Dampfspeicherkessel, um so geringe Druckverluste zu realisieren und der Schwankung entgegenzuwirken.

Eine solche Ausgestaltung ist jedoch bei Hochdrücken zum Beispiel über 250 bar nicht mehr anwendbar, da ein hohes Risiko der Zerstörung, wie zum Beispiel in Form einer Explosion, gegeben ist.

Somit besteht Bedarf an einer Lösung für einen Dampferzeuger beim Einsatz mit biogenem Material und Hochdrücken, welcher nicht nur Hochdruck-resistent und sicher, sondern auch einfach und kostengünstig realisierbar ist.

Hierzu offenbart EP 4 134 609 A1 eine erste Lösung im Bereich der Dampferzeuger, welche die oben beschriebenen Probleme des schwankenden Energiegehalts der Brennmasse bei gleichzeitig hoher Betriebssicherheit adressiert. Dies wird erzielt, indem ein Salzbad als Wärmetransfermedium zwischen einem das Wärmetauschfluid führendenden ersten Wärmetauschelements und einem das Wasser zur Dampferzeugung führenden zweiten Wärmetauschelements in einem (Hochdruck-) Dampferzeuger zwischengeschaltet ist.

Ein solches Salzbad als Wärmetransfermedium in einem Dampferzeuger zu verwenden, war im technischen Gebiet der Vorrichtungen zur Erzeugung von Dampf bisher nicht bekannt.

Gattungsgemäße Salzbäder haben bisher lediglich im entfernten technischen Bereich der Solarkraftwerke Anwendung gefunden. So offenbart zum Beispiel US 2012/067551 A1 eine Anordnung, mit welcher in einem Solarpark mit Solarpanelen Sonnenenergie, welche durch Parabolspiegel gesammelt wird, in einem solchen Salzbad gespeichert werden kann. Zu einem späteren Zeitpunkt, zum Beispiel in der Nacht, kann dann die im Salzbad gespeicherte Energie verwendet werden, um Strom in sonneneinstrahlungslosen Phasen zu erzeugen, um somit eine konstante Stromerzeugung sicherzustellen.

Es besteht also weiterhin der Bedarf an einem Dampferzeuger, der nicht nur mit einer einfachen Ausgestaltung und sogar bei schwankendem Energiegehalt der Brennmasse, insbesondere aus biogenem Material, einen zuverlässigen, langlebigen Betrieb gewährleisten und einen hohen Wirkungsgrad bei der Dampferzeugung und der nachgeschalteten Stromerzeugung erzielen kann, sondern auch der Bedarf das Anwendungsspektrum von Dampferzeugern zu vergrößern.

### DARSTELLUNG DER ERFINDUNG

Es hat sich bei der Erzeugung von Dampf aus biogenem Material und, optional, der nachgeschalteten Stromerzeugung unter Verwendung dieses Dampfes gezeigt, dass diverse Möglichkeiten bestehen, das Anwendungsspektrum von Dampferzeugern zu vergrößern.

Besonders die Erzeugung von Holzkohle, nachfolgend kurz als Kohle bezeichnet, aus biogenem Material hat sich als interessante Möglichkeit herausgestellt, da konventionelle, insbesondere industrielle, Pyrolyseverfahren zur Herstellung von Kohle ineffizient sind, hohe (Betriebs-) Temperaturen von über 1000 °C erfordern und einen großen CO₂-Ausstoß verursachen. Letzteres wirkt sich negativ auf die immer wichtiger werdende Klimabilanz von Unternehmen aus. Insbesondere die für Unternehmen zunehmend relevanter werdende CO₂-Bepreisung stellt dabei zudem eine betriebswirtschaftliche Belastung für Unternehmen dar.

Im vorliegenden Sachverhalt handelt es sich bei der Pyrolyse um eine pyrolytische Zersetzung, welche auch als Verkohlung bekannt ist, bei welcher in einem thermo-chemischen Umwandlungsprozess unter Einsatz erhöhter Temperatur und weitgehend unter Ausschluss von Sauerstoff biogenes Material, z.B. in der Form von Holzhackschnitzeln, in Kohle und Pyrolysegas (Holzgas) gespalten wird. Durch die erhöhten Temperaturen, z.B. von 500°C im Salzbad, werden chemische Bindungen im biogenen Material als Startmaterial, insbesondere in den Hackschnitzeln, gespalten, wobei durch den Sauerstoffmangel eine vollständige Verbrennung bzw. Oxidation verhindert wird und somit Kohle aus dem biogenen Material erzeugt werden kann, während die leichtflüchtigen Bestandteile des biogenen Materials unter dem Luftabschluss und ohne Sauerstoffzufuhr verbrennen.

Unter biogenem Material oder biogenen Rohstoffen versteht man dabei jede Art von Biomasse, also sowohl angebaute nachwachsende Rohstoffe (also land- und forstwirtschaftliche Rohstoffe pflanzlichen Ursprungs) als auch jede andere Art von Biomasse, einschließlich biotischer Rest- und Abfallstoffe. Beispiele hierfür sind Gehölzschnitt oder auch Hackschnitzel. Ebenso ist es denkbar, dass statt des biogenen Materials auch andere kohlenstoffhaltige Reststoffe zumindest zur Kohleproduktion verwendet werden. Beispiele solcher kohlenstoffhaltiger Reststoffe sind, u.a., Kunststoffmüll und/oder Klärschlamm.

Es ist daher Aufgabe der vorliegenden Offenbarung eine effiziente Vorrichtung zur Erzeugung von Wasserdampf und Kohle aus biogenem Material vorzusehen, bei der mit einer einfachen Ausgestaltung und sogar bei schwankendem Energiegehalt der Brennmasse ein zuverlässiger Betrieb gewährleistet und ein hoher Wirkungsgrad sowohl bei der Dampferzeugung als auch bei der Kohleerzeugung erzielt werden kann, wobei die CO₂-Bilanz positiv beeinflusst werden soll. Ferner sollen nicht nur die obigen Nachteile vermindert oder sogar verhindert werden, sondern auch die Stromerzeugung unter Verwendung einer solchen Vorrichtung in Verbindung mit einem Dampfmotor oder einer Dampfturbine besonders effizient und kostengünstig umgesetzt werden.

Diese Aufgabe wird durch eine Vorrichtung mit den Merkmalen von Anspruch 1 gelöst. Bevorzugte Ausgestaltungen finden sich in den weiteren Ansprüchen, der folgenden Beschreibung sowie den Zeichnungen.

Gemäß einem ersten Aspekt umfasst die Vorrichtung dazu ein Gehäuse mit einem Einlass und einem Auslass, ein in dem Gehäuse angeordnetes erstes Wärmetauschelement, ein in dem Gehäuse angeordnetes zweites Wärmetauschelement, ein in dem Gehäuse angeordnetes drittes Wärmetauschelement und ein in dem Gehäuse vorgesehenes Salzbad, das die Wärmetauschelemente zur Aufnahme und Übertragung von Wärmeenergie bedeckt.

Das erste Wärmetauschelement ist in einer ersten Strömungsrichtung von dem Einlass zu dem Auslass von einem Wärmetauschfluid durchströmbar.

Während des Dauerbetriebs der Vorrichtung, d.h. nicht während einer Aufheizphase des Salzbads oder dergleichen, handelt es sich bei dem Wärmetauschfluid, bevorzugt allein, um ein Verbrennungsgas, was aus der (nachfolgend detaillierter erläuterten) Verbrennung von Pyrolysegas als Produkt der Kohleherstellung in der Vorrichtung selbst gewonnen werden kann.

Alternativ oder ergänzend dazu kann das Wärmetauschfluid Rauchgas sein. So kann das Wärmetauschfluid, z.B. während einer (nachfolgend detaillierter erläuterten) Aufheizphase der Vorrichtung oder als Ergänzung zur Verbrennung des Pyrolysegases selbst eine aus einer Biomassefeuerung, Biogasanlage oder einer Pelletheizung stammende Abwärme sein, welche durch das erste Wärmetauschelement und damit durch die Vorrichtung strömen kann.

Abhängig vom Wärmetauschfluid können unterschiedliche Temperaturbereiche in der Vorrichtung auftreten. Ein solches Wärmetauschfluid, welches auch als Heizfluid oder Heizgas bzw. allgemeines Verbrennungsgas zu verstehen ist, hat üblicherweise zwischen 600 °C und 1200 °C, bevorzugt 1000 °C.

Losgelöst davon, ermöglichen die homogenen Wärmeübertragungseigenschaften des (nachfolgend detaillierter erläuterten) Salzbads, dass auch Temperaturen des Wärmetauschfluids von über 1000 °C, insbesondere 1300 °C und mehr "gefahren" werden können, ohne dabei die Sicherheit der Vorrichtung zu gefährden.

Das zweite Wärmetauschelement ist zur Erzeugung von Wasserdampf von Wasser durchströmbar. Hierbei kann es sich um Wasser, vorgewärmtes Wasser oder Sattdampf handeln. Das dritte Wärmetauschelement ist so ausgestaltet, dass das biogene Material zur Erzeugung von Kohle und Pyrolysegas durch Pyrolyse hindurch gefördert werden kann. Das Salzbad ist dabei also vorgesehen, um Wärmeenergie, insbesondere von dem Wärmetauschfluid, aufzunehmen und zur Erzeugung von Dampf auf das durch das zweite Wärmetauschelement strömende Wasser sowie zur Erzeugung von Kohle und Pyrolysegas auf das durch das dritte Wärmetauschelement geförderte biogene Material zu übertragen. Bei Letzterem handelt es sich also um eine sog. allotherme Pyrolyse (Vergasung), bei der das biogene Material durch von außen zugeführter Wärme, hier durch die Wärmeenergie des Salzbads, gespalten wird.

Dabei ist das Salzbad als Wärmetransfermedium zur optimierten temporären Speicherung (Aufnahme) und Übertragung von einem Wärmetauschelement (hier dem ersten Wärmetauschelement) auf mindestens zwei andere Wärmetauschelement (hier das zweite und dritte Wärmetauschelement) in dem Gehäuse aufgenommen.

Hier dient das Salzbad zur temporären Speicherung von Energie, indem diese in das Salzbad zunächst "eingekoppelt" werden kann. Weiter ist das Salzbad vorgesehen, um die eingekoppelte Wärme z.B. an das zweite und dritte Wärmetauschelement abzugeben. Somit kann das durch das zweite Wärmetauschelement strömende Wasser erwärmt und Dampf erzeugt werden.

Gleichzeitig wird durch die Wärmeübertagung vom Salzbad auf das biogene Material, welches durch das dritte Wärmetauschelement gefördert und dabei durch das Salzbad erhitzt wird, eine allotherme Pyrolysereaktion in Gang gesetzt. Dabei wird das biogene Material, als Edukt der Pyrolyse, durch die Erhitzung zu (Holz-) Kohle und Pyrolysegas, als Produkte der Pyrolyse, reagiert.

Das Salzbad dient dabei als besonders vorteilhafter "Puffer" um den schwankenden Wärmeeintrag z.B. von dem ersten Wärmetauschelement auf Grund des schwankenden Energiegehalts der Brennmasse. Ein solcher Dampferzeuger bietet also eine "hohe Verzeihlichkeit" hinsichtlich Temperaturschwankungen und schwankenden Energiegehalten. Das heißt, selbst bei stark schwankenden Temperaturspitzen, z.B. des Wärmetauschfluids, kann dank des Salzbads ein homogener Wärmeübergang bzw. Wärmeeintrag zumindest in das Wasser zur Dampferzeugung und auf das biogene Material zur Kohleerzeugung erzielt werden.

Das Zusammenspiel aus Salzbad im Gehäuse und dem Vorsehen des dritten Wärmetauschelements erlaubt also das Einsatzspektrum bisheriger Dampferzeuger, um die Möglichkeit der energieeffizienten Pyrolyse durch Wärmeeintrag auf das dritte Wärmetauschelement und das darin hindurch zu fördernde biogene Material, wie z.B. Hackschnitzel zu erweitern. Die dabei entstehenden Produkte Kohle und Pyrolysegas haben dabei beide besonders vorteilhafte Effekte.

So kann die erzeugte Kohle zur Verbesserung der CO₂-Bilanz durch Recycling der Kohle beispielsweise verkauft werden. Dabei kann die Energieerzeugung bei der Betrachtung der Gesamtbilanz der Vorrichtung als klimanegativ bezeichnet werden.

Darüber hinaus kann das aus dem biogenen Material, z.B. aus den Hackschnitzeln, abgespaltene Pyrolysegas in einer (nachfolgend detaillierter erläuterten) Brennkammer zur Erzeugung des durch das ersten Wärmetauschelements strömenden Wärmetauschfluids dienen. So kann durch die Verbrennung des Pyrolysegases Wärmeenergie wieder in das Salzbad eingekoppelt werden. Dies erlaubt im Dauerbetrieb weitere Energiequellen zur Erzeugung von Wärmetauschfluid zur Erhitzung des Salzbads, z.B. durch Vorschubrostfeuerungen, zu reduzieren oder gar zu eliminieren.

In diesem Zusammenhang weist das Salzbad, z.B. bei der Verwendung von Hackschnitzeln als biogenes Material, üblicherweise eine Durchschnittstemperatur von ca. 500 °C bis maximal 560 °C auf, was ideale Temperaturvoraussetzungen für die allotherme Pyrolyse darstellen. Außerdem ist eine allotherme Pyrolyse bei solchen Temperaturen besonders schonend für das Baumaterial der Vorrichtung, da die Pyrolysegase bei noch höheren Temperaturen zu mehr/erhöhter Hochtemperaturkorrosion führen würden.

Gleichzeitig stellt dieser Temperaturbereich einen deutlich niedrigeren Energieaufwand dar als bei der konventionellen industriellen Pyrolyse, bei der unter Ausschluss von Sauerstoff zur Kohleherstellung üblicherweise Temperaturen von ca. 1000 °C notwendig sind.

Der vorliegenden Offenbarung liegt also der Kerngedanke zu Grunde durch die Verwendung des temperaturhomogenisierenden Salzbads und dessen außerordentlich hohe Wärmeübergangsfähigkeit einen kostengünstigen, effizienten, stabilen und langlebigen Prozess der Dampf- und Kohlerzeugung zu erreichen- und dies selbst bei einem undefinierten bzw. schwankendem Energiewert des Wärmetauschfluids.

Bevorzugt ist im dritten Wärmetauschelement eine erste Förderschnecke zur Förderung, insbesondere zur kontinuierlichen Förderung, des biogenen Materials, insbesondere der Hackschnitzel, vorgesehen.

Dadurch kann eine einfache und zuverlässige Prozesssteuerung der Pyrolyse sichergestellt werden. Ferner erlaubt die Steuerung der Fördergeschwindigkeit der ersten Förderschnecke, dass der Grad der Verkohlung des biogenen Materials präzise und einfach überwacht werden kann. Je langsamer die erste Förderschnecke das biogene Material durch das im Salzbad befindliche dritte Wärmetauschelement fördert, umso höher ist der Wärmeeintrag auf das biogene Material.

Hierbei ist besonders bevorzugt die erste Förderschnecke so ausgestaltet, dass das biogene Material unter Ausschluss von Umgebungsluft, insbesondere und ohne die Zugabe von Sauerstoff, durch das dritte Wärmetauschelement gefördert werden kann.

Bevorzugt ist die erste Förderschnecke so ausgestaltet, dass das sie das biogene Material entlang der ersten Strömungsrichtung durch das dritte Wärmetauschelement zu fördern.

Gemäß einem weiteren Aspekt ist in dem Gehäuse ein viertes Wärmetauschelement angeordnet.

Analog zum ersten, zweiten und dritten Wärmetauschelement ist auch das vierte Wärmetauschelement in dem Gehäuse aufgenommen und zur Aufnahme und Übertragung von Wärmeenergie von dem Salzbad bedeckt.

Das vierte Wärmetauschelement ist dabei so ausgestaltet, dass die erzeugte Kohle, als Produkt der Pyrolyse im dritten Wärmetauschelement, durch das vierte Wärmetauschelement hindurch gefördert werden kann, um durch Zuführen von Wasserdampf, insbesondere dem erzeugten Wasserdampf als Produkt der Dampferzeugung im zweiten Wärmetauschelement, und Übertragen und Aufnehmen von Wärmeenergie von dem Salzbad, zu Wasserstoff und Kohlenstoffdioxid zu reagieren.

Dabei liegt der Gedanke zu Grunde, dass eine effiziente Vorrichtung zur Erzeugung von Wasserdampf, Kohle und Pyrolysegas aus biogenem Material sowie Wasserstoff aus dieser Kohle und dem erzeugten Wasserdampf vorgesehen werden kann, bei der mit einer einfachen Ausgestaltung und sogar bei schwankendem Energieeintrag in das Salzbad ein zuverlässiger Betrieb gewährleistet und ein hoher Wirkungsgrad sowohl bei der Dampferzeugung, bei der Kohle- und Pyrolysegaserzeugung sowie bei der Wasserstofferzeugung erzielt werden kann, wobei die CO₂-Bilanz positiv beeinflusst wird.

Darüber hinaus kann mit der gleichen Vorrichtung, ja sogar im gleichen Gehäuse, die Produktion von Wasserstoff flexibel zugeschalten werden.

Die Förderung der erzeugten Kohle durch das vom Salzbad bedeckte vierte Wärmetauschelement führt zu einem Wärmeeintrag auf die Kohle. Dies wiederum ermöglicht, dass in einer sauberen und temperaturstabilen Umgebung durch das Salzbad, die Kohle, ergo Kohlenstoff, mit dem zugegebener Wasserdampf zu Wasserstoff reagieren kann.

Dabei führt das Zuspeisen von Wasserdampf und die stabile hohe Salzbadtemperatur, z.B. von 500°C, unter Ausnutzung des sogenannten Boudouard-Gelichgewichts dazu, dass eine besonders hohe Wasserstoff-Ausbeute bei der Reaktion im vierten Wärmetauschelement erreicht werden kann.

In der Gesamtschau wird also aus biogenem Material, z.B. aus Hackschnitzeln, zunächst Kohle, Pyrolysegas und Wasserdampf mittels des erhitzten bzw. heißen Salzbads produziert, bevor die Kohle zusammen mit dem Wasserdampf in der gleichen Vorrichtung zu Wasserstoff reagieren kann. Das Pyrolysegas kann, wie nachfolgend detaillierter beschrieben, durch dessen Verbrennung in einer Brennkammer zur Erzeugung des Wärmetauschfluids zur Aufheizung des Salzbads mittels des ersten Wärmetauschelements verwendet werden.

Bevorzugt ist im vierten Wärmetauschelement eine zweite Förderschnecke zur Förderung, insbesondere zur kontinuierlichen Förderung, der Kohle vorgesehen.

Dadurch kann eine einfache und zuverlässige Prozesssteuerung der Wasserstofferzeugung sichergestellt werden. Ferner erlaubt die Steuerung der Fördergeschwindigkeit der zweiten Förderschnecke, dass die Reaktionsgeschwindigkeit, u.a. über die Temperatur in dem vierten Wärmetauschelement zuverlässig, präzise und einfach überwacht werden kann.

Bevorzugt ist die zweite Förderschnecke so geformt, dass das Durchschießen des eingespeisten Wasserdampfes durch das vierte Wärmetauschelement verhindert werden kann. So kann eine Zuverlässige Reaktion der Kohle mit dem Wasserdampf, u.a. zu Wasserstoff sichergestellt werden und die Prozesssteuerung weiter verbessert werden.

Hierbei ist besonders bevorzugt, die zweite Förderschnecke so auszugestalten, dass die Kohle unter Ausschluss von Umgebungsluft, insbesondere und ohne die Zugabe von externem Sauerstoff, durch das vierte Wärmetauschelement gefördert werden kann.

Bevorzugt ist die zweite Förderschnecke so ausgestaltet, dass das sie die Kohle entgegen der ersten Strömungsrichtung durch das dritte Wärmetauschelement zu fördern.

Gemäß einem weiteren Aspekt weist das dritte Wärmetauschelement und/oder das vierte Wärmetauschelement eine Sicherheitsvorrichtung zur Leckage-Erkennung auf.

Mit anderen Worten, es kann eine Sicherheitsvorrichtung am dritten Wärmetauschelement oder am vierten Wärmetauschelement oder an jedem des dritten und vierten Wärmetauschelements vorgesehen sein.

Mittels einer solchen Sicherheitsvorrichtung kann ein Kontakt von organischer Substanz, wie z.B. Hackschnitzel oder Kohle mit dem heißen Salzbad, d.h. dem flüssigen Salz, frühzeitig erkannt und/oder verhindert werden. Somit können sicherheitskritische Explosionen bei einem solchen Kontakt verhindert werden.

Hierbei kann, unabhängig von der Ausgestaltung bzw. Anbringung am/im dritten oder vierten Wärmetauschelement, die Sicherheitsvorrichtung ausgestaltet sein, eine Leckage mittels Ultraschalls oder durch eine elektrische Kapazität zu erkennen.

Dazu wird in regelmäßigen Abständen oder dauerhaft Ultraschall oder eine elektrische Kapazität an dem zu überwachenden Wärmetauschelement angelegt. Hierzu kann eine Ultraschallerzeugungsvorrichtung bzw. eine Vorrichtung zur Erzeugung einer elektrischen Kapazität sowie ein Sensor zur Erfassung der selbigen vorgesehen sein.

Alternativ kann die Sicherheitsvorrichtung ein Innenrohr und ein Außenrohr aufweisen. Das Außenrohr umgibt das Innenrohr in radialer Richtung. Das heißt, das Außenrohr weist einen größeren Radius auf als das Innenrohr.

Bei der Verwendung der Sicherheitsvorrichtung am dritten Wärmetauschelement wird das biogene Material durch das Innenrohr gefördert. Bei der Verwendung der Sicherheitsvorrichtung am vierten Wärmetauschelement wird die Kohle durch das Innenrohr gefördert.

Zur Leckage-Erkennung ist zwischen dem Innenrohr und dem Außenrohr ein Sicherheitsmaterial vorgesehen.

Bevorzugt weist das Sicherheitsmaterial eine hohe Wärmeleitfähigkeit auf.

Das Sicherheitsmaterial kann ein Edelstahlpulver zur Unterbindung des Kontakts von dem organischen Material und dem heißen Salzbad unterbunden werden.

Alternativ oder ergänzend kann es sich bei dem Sicherheitsmaterial um Druckluft handeln, die im geschlossenen Raum zwischen dem Innenrohr und dem Außenrohr angelegt ist. Würde eine Leckage auftreten, kann dies durch eine Druckveränderungen mittels eines Sensors im Raum zwischen dem Innenrohr und dem Außenrohr erfasst werden. Ebenso ist es möglich, dass statt der Druckluft unter Druck gesetztes Helium als Sicherheitsmaterial verwendet wird.

Bevorzugt besteht das Außenrohr aus korrosionsbeständigem, nicht rostenden 1.4571 Stahl.

Gemäß einem weiteren Aspekt weist die Vorrichtung ferner einen Motor auf, der den erzeugten Wasserdampf und/oder den erzeugten Wasserstoff als Arbeitsmittel, insbesondere zur Stromerzeugung, verwendet.

Somit kann mit einer einfachen und kompakten Vorrichtung höchst energieeffizient und aus bisher wenig interessanten Materialien, wie z.B. Hackschnitzel, Strom nachhaltig produziert werden.

Gemäß einem weiteren Aspekt weist die Vorrichtung ferner eine Pyrolysegasbrennkammer auf, die mit dem ersten Wärmetauschelement in Fluidkommunikation steht und ausgestaltet ist, zur Erzeugung des Wärmetauschfluids das Pyrolysegas zu verbrennen.

Somit kann das aus dem biogenen Material bei der Kohleproduktion entstehende Pyrolysegas direkt vor Ort in der Vorrichtung weiterverwendet werden und das Pyrolysegas somit zur teilweisen Selbsterhaltung durch dessen energetisches "Recycling" beitragen.

Hierzu ist bevorzugt eine Pyrolysegas-Leitung vorgesehen, die das dritte Wärmetauschelement direkt mit der Pyrolysegasbrennkammer verbindet.

Besonders bevorzugt ist dabei, dass sich die Pyrolysegas-Leitung von einem Bereich am dritten Wärmetauschelement aus zur Pyrolysegasbrennkammer erstreckt, in der im dritten Wärmetauschelement mindestens 80%, optional mindestens 90%, einer Förderstrecke bereits durchschritten sind.

Somit kann das vermeintliche Nebenprodukt der Kohleproduktion zur Verbesserung der Energieeffizienz bei der Kohleproduktion selbst beitragen und, falls das vierte Wärmetauschelement und die Wasserstoffproduktion darin zugeschalten wird, auch die Wasserstoffproduktion energetisch positiv beeinflussen.

Gemäß einem weiteren Aspekt weist die Vorrichtung ferner eine befeuerte Starter-Brennkammer auf. Beispiele hierfür können ein Pelletsbrenner oder Vorschubrostfeuerung für biogenes Material sein. Die befeuerte Starter-Brennkammer steht mit dem ersten Wärmetauschelement in Fluidkommunikation. Dabei ist die befeuerte Starter-Brennkammer ausgestaltet durch Verbrennen von biogenem Material Wärmetauschfluid, insbesondere Rauchgas, zu erzeugen. Dies kann dann zur Erwärmung des Salzbads durch das erste Wärmetauschelement verwendet werden.

Hierbei ist die befeuerte Starter-Brennkammer vorteilhaft, da so kosteneffizient und ohne den Bedarf zusätzlicher, d.h. weiterer Brennmaterialen, das Salzbad auf eine Betriebstemperatur für die Verkohlung des biogenen Materials, optional und die Wasserstoffproduktion, "hochgefahren" werden kann.

Darüber hinaus kann das Wärmetauschfluid eine aus einer Biomassefeuerung, Biogasanlage oder einer Pelletheizung stammende Abwärme sein, welche durch das erste Wärmetauschelement und damit durch die Vorrichtung strömen kann. Das Wärmetauschfluid kann also zum Beispiel ein Verbrennungsgas aus der Verbrennung eines Brennmaterials, beispielsweise in Form von nicht getrockneter, minderwertiger Biomasse, in einer Brennkammer einer bereits bekannten Vorschubrostfeuerung oder das Abgas einer Biogasanlage sein.

Dadurch kann insgesamt Strom aus Reststoffen erzeugt werden.

Hierbei können Salze als Salzbad verwendet werden, die bereits ab 130 °C bis 150 °C bzw. 235 °C von einem kristallinen in einen flüssigen Aggregatszustand, das heißt einem Betriebszustand übergehen. Bei dem Salzbad kann es sich bevorzugt um ein Nitratsalz, besonders bevorzugt um ein Kalium-Natrium-Nitrat oder ein Kalium-Natrium-Calcium-Nitrat handeln. Alternativ kann das Salzbad auch andere Salze wie Sulfate, Carbonate, Chloride, etc. umfassen.

Das Nitratsalz ist nicht nur besonders kostengünstig, sondern auch zur Wärmeübertragung bei hohen Temperaturen des Wärmetauschfluids, zum Beispiel bei Rauchgas bis zu 900 °C, ohne chemische Zersetzung verwendbar. So ist zum Beispiel Kalium-Natrium-Nitrat dauerhaft und ohne ein Zersetzungsrisiko bis 560 °C-Salzbadtemperatur verwendbar. Somit wird eine möglichst betriebssichere und effiziente Ausgestaltung des Dampferzeugers realisiert.

Parallel dazu ist das Kalium-Natrium-Nitrat besonders temperaturstabil und somit zur effizienten Wärmeübertragung und Wärmespeicherung geeignet. Somit kann zum Beispiel eine Salzbadtemperatur von 350 °C bis 565 °C anliegen, ohne eine Gefährdung für die Betriebssicherheit des Dampferzeugers darzustellen.

Optional weist die Vorrichtung ferner eine elektrische Heizvorrichtung zur Erwärmung des Salzbads auf.

Die elektrische Heizvorrichtung ist also zum Zweck vorgesehen, zusätzliche, von außerhalb des Dampferzeugers stammende elektrische Energie in Wärmeenergie umzuwandeln und diese temporär, zum Beispiel über mehrere Stunden oder Tage, im Salzbad zu speichern. Bei entsprechender Isolierung des Gehäuses und ausreichend großen Salzmengen (z.B. 30 Tonnen des Salzes) ist gar eine Speicherung über Wochen möglich.

In der vorliegenden Wärmetauschanordnung der Vorrichtung können (Dampf-) Drücke zwischen 50 und 800 bar, bevorzugt 30 bis 500 bar, besonders bevorzugt 30 bis 180 bar, aber auch geringere Drücke zwischen vier und zehn bar Dampfdruck erzeugt werden. Das heißt, eine solche Anordnung ist aufgrund des wärmeübertragenden Salzbads besonders flexibel einsetzbar und es können sowohl niedrige Drücke im Bereich von beispielsweise sieben bar für die Lebensmittelproduktion als auch Hochdruck-Dampfströme im Bereich von 500 bis 800 bar erzeugt werden, ohne dass dabei ein schwankender Energiegehalt kritisch für die Vorrichtung selbst wäre. Auch eine komplexe Anordnung mit einem zusätzlichen Dammspeicherkessel, wie bisher im Stand der Technik üblich, um geringe Druckverluste zu realisieren, ist in einer solchen Ausgestaltung unnötig.

Bevorzugt ist das zweite Wärmetauschelement in Form mehrerer, in Fluidkommunikation stehender Rohrleitungen ausgestaltet. Die Rohrleitungen sind zur Dampferzeugung von Wasser in einer zweiten Strömungsrichtung durchströmbar. Ein solches zweites Wärmetauschelement besteht also aus mehreren in Serie geschalteten und miteinander verbundenen Rohrleitungen, die so in Fluidkommunikation miteinander stehen, dass entlang dieser zweiten Strömungsrichtung hindurch strömendes Wasser durch indirekte Erhitzung mittels des Salzbads in einen dampfförmigen Aggregatzustand übergeht.

Die Rohrleitungen erstrecken sich bevorzugt mit U-förmigen Rohrwicklungen so durch das Gehäuse, dass die Rohrleitungen im Wesentlichen senkrecht zur ersten Strömungsrichtung verlaufen.

Bevorzugt sind an den Rohrleitungen Überdruckventile, besonders bevorzugt mechanische Überdruckventile, vorgesehen, die so angeordnet sind, dass das Volumen innerhalb der Rohrleitungen zwischen zwei Überdruckventilen jeweils maximal zwei Liter beträgt. Noch bevorzugter sind die Überdruckventile so angeordnet, dass das Volumen innerhalb der Rohrleitungen zwischen zwei Überdruckventile in einem Bereich zwischen 1,8 und 1,9 Liter, am bevorzugtesten 1,87 Liter, beträgt. Hierbei bezieht sich das "Volumen innerhalb der Rohrleitungen" auf den Innenströmungsdurchmesser der in Serie geschalteten und verbundenen Rohrleitungen des mindestens einen zweiten Wärmetauschelements sowie dessen Erstreckungslänge.

Der Begriff "Überdruckventil" ist so zu verstehen, dass es sich hierbei um ein Ventil handelt, welches so ausgestaltet ist, dass es eine Strömung in den Rohrleitungen des zweiten Wärmetauschelements unterbrechen kann, indem das durch die Rohrleitungen strömende Wasser entweichen kann, wenn ein vorbestimmter Druckgrenzwert innerhalb der Rohrleitung erreicht und/oder überschritten wird. Dies führt dazu, dass Wasser bzw. Dampf jeweils aus dem mit Überdruckventilen individuell abgeriegelten Abschnitten des zweiten Wärmetauschelements im Falle eines Überdrucks aus den Rohrleitungen entweichen kann. Entsprechend kann eine maximale Belastung mit potentiell zu hohem Druck im Wasser/Dampf auf ein Rohrvolumen von zwei Liter beschränkt werden.

Es kann entsprechend im zweiten Wärmtauschelement kein Bereich existieren, in dem ein Rohrinnenvolumen ohne dazwischen vorgesehenes Überdruckventil mehr als zwei Liter beträgt.

Durch die Überdruckventile sind also alle Rohrleitungen des für die Dampferzeugung mit Druck beaufschlagten Wassers spätestens alle zwei Liter Rohrvolumen separat abgeriegelt und das Volumen ist pro solchem "Zug" ≤ 2 Liter.

Gemäß einer solchen Anordnung kann es bei (lokalen) Überdrucksituationen, die potentiell gefährdend für den Dampferzeuger sein könnten, zu einer Entlastung kommen, da das Wasser bzw. der Dampf durch die Überdruckventile aus dem zweiten Wärmetauschelement entweichen kann.

Darüber hinaus ist der jeweils relevante Belastungsbereich auf ein Maximal-Rohr-Volumen unter oder gleich zwei Liter beschränkt, so dass ein solcher Dampferzeuger nicht länger der "Druckgeräterichtlinie 2014/68/EU" und dessen Kategorisierung in den Kategorien 1 bis 4 unterliegt. Dies ist darauf zurückzuführen, dass ein solcher Dampferzeuger auf Grund des beschränkten Volumenbereichs jedes Wasser- bzw. dampfführenden Elements (hier des zweiten Wärmetauschelements) außerhalb der Anforderungen für die Kategorisierung der Druckgeräterichtlinie liegt.

### KURZE BESCHREIBUNG DER FIGUREN

Nachfolgend wird anhand schematischer Zeichnungen eine Vorrichtung gemäß einer beispielhaften Ausführungsform beschrieben. Mit einer solchen Vorrichtung ist es möglich Wasserdampf, u.a. für die Energiegewinnung, insbesondere Stromgewinnung, zum Beispiel in einer Dampfmaschine oder einem Dampfmotor, Kohle, Pyrolysegas zum Betrieb der Vorrichtung sowie, falls ergänzend gewünscht, Wasserstoff zu erzeugen. Es zeigt:
Figur 1: eine Querschnittsansicht einer Vorrichtung gemäß einer beispielhaften Ausführungsform;
Figur 2: eine Querschnittsansicht einer Sicherheitsvorrichtung gemäß einer beispielhaften Ausführungsform.

### DETAILLIERTE BESCHREIBUNG DER BEVORZUGTEN AUSFÜHRUNGSFORM

Figur 1 veranschaulicht eine Vorrichtung 1 zur Erzeugung von Wasserdampf und Kohle aus biogenem Material, hier auch in der Konfiguration zur zusätzlichen Erzeugung von Wasserstoff aus diesem Wasserdampf und dieser Kohle gemäß einer beispielhaften Ausführungsform der vorliegenden Erfindung.

Figur 1 zeigt dazu eine Querschnittsansicht der Vorrichtung 1, wobei die Schnittachse entlang der Längserstreckung der Vorrichtung (d.h. entlang der später detaillierter erläuterten ersten Strömungsrichtung A) verläuft, um so das Innenleben der Vorrichtung sichtbar zu machen. Figur 1 kann also auch als Seitenansicht der Vorrichtung 1 verstanden werden, in der eine Seitenwand entlang der Längserstreckung entfernt worden ist, um so das Innenleben sichtbar zu machen.

Die Vorrichtung gemäß Figur 1 weist ein Gehäuse 2 mit einer Bodenwand, einer Deckenwand, einer Rückwand sowie zwei Seitenwänden auf. Wie eingangs erwähnt ist zur Veranschaulichung des Innenlebens die Vorderwand des Gehäuses 2 nicht sichtbar.

In der gezeigten Ausführungsform ist das Gehäuse 2 "boxartig" ausgestaltet. Das heißt, es erstreckt sich im Wesentlichen entlang einer Längsrichtung des Gehäuses 2 und weist einen rechtwinkligen Querschnitt auf.

Die Breite und/oder Höhe sowie die Länge des Gehäuses 2 sind jedoch auf Grund der Ausgestaltung der Vorrichtung nicht limitierend und können nach Platzbedarf und/oder Wunschausgestaltung konfiguriert werden.

Das Gehäuse 2 weist an der in Figur 1 rechts dargestellten Seitenwand des Gehäuses 2 einen Einlass 3 und an der in Figur 1 gegenüberliegenden, links dargestellten Seitenwand des Gehäuses 2 einen Auslass 4 auf.

Innerhalb des Gehäuses 2 ist ein erstes Wärmetauschelement 5 angeordnet. Dieses erste Wärmetauschelement 5 ist von einem Wärmetauschfluid durchströmbar. In der vorliegenden detaillierten Beschreibung einer bevorzugten Ausführungsform handelt es sich, wie nachfolgend detaillierter erläutert, bei dem Wärmetauschfluid um Rauchgas aus der Verbrennung von Biomasse und/oder entzündetes Pyrolysegas. Ebenso wäre es denkbar, dass das Wärmetauschfluid die Abwärme einer Biogasanlage ist.

In der in Figur 1 dargestellten Ausführungsform ist das erste Wärmetauschelement 5 durch eine Vielzahl von Rohren 20 realisiert. Diese Rohre 20 erstrecken sich entlang einer ersten Strömungsrichtung A vom Einlass 3 des Gehäuses 2 zum Auslass 4 des Gehäuses 2.

In der gezeigten Ausführungsform entspricht also die erste Strömungsrichtung A der Längserstreckung des Gehäuses 2.

Durch diese Ausgestaltung ist also das erste Wärmetauschelement 5 in Form einer Vielzahl von Rohren 20 in der ersten Strömungsrichtung A von dem Einlass 3 zu dem Auslass 4 von dem Wärmetauschfluid durchströmbar und kann somit Wärmeenergie vom Wärmetauschfluid in das Innere der Vorrichtung 1, insbesondere in das Innere des Gehäuses 2, abgeben.

In Figur 1 zur einfacheren Orientierung nicht dargestellt sind U-förmige Rohrabschnitte, welche den Strömungspfad des Rauchgases durch das erste Wärmetauschelement 5 dahingehend verlängern, dass mehrere in dem Gehäuse 2 angeordnete Rohre 20 durch U-förmige Rohrabschnitte miteinander verbunden werden können, so dass der Strömungspfad durch das erste Wärmetauschelement 5 verlängert werden kann und im gezeigten Beispiel gemäß Figur 1 das Wärmetauschfluid nicht nur an der rechte Seitenwand, d.h. am Einlass 3 des Gehäuses 2, eintritt und einmal entlang der ersten Strömungsrichtung A zum Auslass 4 des Gehäuses 2 an der in Figur 1 links dargestellten Seitenwand des Gehäuses 2 strömt. Vielmehr tritt durch die U-förmigen Rohrabschnitte das Rauchgas an dem Einlass 3 in das Rohr 20 ein, verläuft vollständig durch die Längserstreckung des Gehäuses 2 zur Seite des Auslasses 4, wird dann in einem weiteren Rohr 20 in entgegengesetzter Richtung von der Seite des Auslasses 7 des Gehäuses 2 zur Seite des Einlass 3 des Gehäuses 2 geführt, bevor es durch einen weiteren U-förmigen Rohrabschnitt wieder von der Seite des Einlass 3 des Gehäuses 2 zum Auslass 4 des Gehäuses 2 entlang der ersten Strömungsrichtung A verlaufen kann. Dies ist durch die Pfeile B_1, B_2, B_3 in Figur 1 gezeigt. Dabei geht durch die Pfeile B_1, B_2, B_3 überdies aus Figur 1 hervor, dass die Rohre 20 jeweils in Gruppen von drei Rohren 20 sich von einer Seite des Gehäuses 2 zur anderen Seite des Gehäuses 2 erstrecken. Die Zahl der Rohre ist jedoch nicht auf drei beschränkt.

Wie durch die Pfeile B_1, B_2, B_3 gezeigt, kann das Wärmetauschfluid an einem untersten Abschnitt des Gehäuses 2 eingeführt und an einem obersten Abschnitt des Gehäuses 2 ausgestoßen werden. Ebenso ist eine konträre Ausgestaltung möglich: das Wärmetauschfluid kann an einem höchstgelegenen Abschnitt des Gehäuses 2 eintreten, durch U-förmige Rohrabschnitte durch das Gehäuse 2 entlang der ersten Strömungsrichtung A und entgegengesetzt zur ersten Strömungsrichtung A durch das Gehäuse 2 geführt und an einem untersten Abschnitt das Gehäuse 2 wieder ausgestoßen werden.

In der gezeigten Ausführungsform sind Einlass 3 und Auslass 4 in den Seitenwänden des Gehäuses 2 angeordnet. Die vorliegende Ausgestaltung ist jedoch nicht darauf beschränkt. Es wäre ebenso denkbar, dass Einlass 3 und Auslass 4 an einer Vorderwand und einer Rückwand des Gehäuses 2 oder an einer Bodenwand und Deckenwand sowie Mischungen davon vorgesehen sind.

Losgelöst davon befindet sich in der in Figur 1 dargestellten Ausführungsform ein zweites Wärmetauschelement 6 im Gehäuse 2. Dieses zweite Wärmetauschelement 6 ist zur Dampferzeugung von Wasser durchströmbar. Während in der bevorzugten Ausführungsform im ersten Wärmetauschelement 5 ein Wärmetauschfluid strömt, ist das zweite Wärmetauschelement 6 mit Wasser befüllt bzw. es strömt Wasser durch das zweite Wärmetauschelement 6, um durch die Vorrichtung erhitzt zu werden.

Hierzu wird das Wasser im zweiten Wärmetauschelement 6 durch die vom ersten Wärmetauschelement 5 bzw. dem darin strömenden Wärmetauschfluid erwärmt und somit von einem flüssigen Zustand in einen dampfförmigen Zustand gebracht. Dieser Dampf kann anschließend beispielsweise zur Stromerzeugung verwendet werden. Hierbei kann der Strom in einem Dampfmotor und/oder einer Dampfturbine verwendet werden, welche mit dem erzeugten Dampf gespeist wird. Ebenso kann zumindest ein Teil des erzeugten Wasserdampfes zur Wasserstoffproduktion aus Kohle, welche nachfolgend detaillierter erläutert wird, verwendet werden.

In der gezeigten Ausführungsform ist das zweite Wärmetauschelement 6 als eine einzelne Rohrleitung 21 ausgeschaltet, welches sich mit Wicklungen durch das Gehäuse 2 erstreckt.

Gemäß einer weiteren, nicht dargestellten Ausführungsform ist es darüber hinaus möglich, dass mehrere zweite Wärmetauschelemente 6 in dem Gehäuse 2 vorgesehen sind, welche parallel zueinander von Wasser durchströmbar sind. Somit können verschiedene Dampfdrücke oder dergleichen erzielt werden. Außerdem kann z.B. der Dampf eines zweiten Wärmetauschelements 6 für Produktionszwecke, Heizung etc. verwendet werden, während der Dampf eines weiteren zweiten Wärmetauschelements zur Erzeugung von Strom oder für die Dampferzeugung zur Wasserstoffproduktion verwendet wird.

In dieser Ausführungsform wird die Strömungsrichtung des Wassers durch die Rohrleitung 21 des zweiten Wärmetauschelements 6 als "zweite Strömungsrichtung" bezeichnet.

Wie darüber hinaus Figur 1 entnommen werden kann, weist die bevorzugte Ausführungsform ein drittes Wärmetauschelement 7 sowie ein viertes Wärmetauschelement 8 auf, welche ebenfalls im Gehäuse 2 aufgenommen sind. In der gezeigten Ausführungsform weist sowohl das dritte Wärmetauschelement 7 als auch das vierte Wärmetauschelement 8 eine darin befindliche Förderschnecke 9, 10 auf. Sowohl das dritte Wärmetauschelement 7 als auch das vierte Wärmetauschelement 8 erstrecken sich, analog zum ersten Wärmetauschelement 5, von der einen Seitenwand des Gehäuses 2 zu anderen Seitenwand des Gehäuses 2, d.h., entlang der ersten Strömungsrichtung A.

Zur einfacheren Orientierung wird die Förderschnecke 9 im dritten Wärmetauschelement 7 nachfolgend als erste Förderschnecke 9 bezeichnet und die Förderschnecke im vierten Wärmetauschelement 8 als zweite Förderschnecke 10 bezeichnet. Beide Förderschnecken 9, 10 sind im vorliegenden Ausführungsbeispiel ausgestaltet, Material kontinuierlich durch das dritte bzw. vierte Wärmetauschelement 7, 8 zu fördern.

Das dritte Wärmetauschelement 7 dient zur Holzkohleproduktion, wobei das dabei entstehende Pyrolysegas in der gezeigten Ausführungsform zur Erzeugung von Wärmetauschfluid, welches durch das erste Wärmetauschelement 5 geströmt werden kann, dient. Das vierte Wärmetauschelement 8 dient zur Produktion von Wasserstoff unter Zuhilfenahme der im dritten Wärmetauschelement 7 erzeugten Kohle sowie des im zweiten Wärmetauschelement 6 erzeugten Wasserdampfes.

Wie in Figur 1 gezeigt, wird am Einlass 22 des dritten Wärmetauschelements 7 biogenes Material, hier in der beispielhaften Form von Holzhackschnitzeln, als Edukt der in der im dritten Wärmetauschelement 7 durchzuführenden Pyrolyse der ersten Förderschnecke 9 zugeführt. Die erste Förderschnecke 9 fördert die Holzhackschnitzel vom Einlass 22 des dritten Wärmetauschelements 7 zu einem Auslass 24 des dritten Wärmetauschelements 7 entlang der ersten Strömungsrichtung A. Über die Förderstrecke durch das dritte Wärmetauschelement 7 wird durch Aufnahme von Wärmeenergie von einem im Gehäuse 2 befindlichen Wärmetransfermedium, welches nachfolgend detaillierter erläutert wird, Wärmenergie auf die Holzhackschnitzel übertragen. Die erste Förderschnecke 9 fördert dabei die Holzhackschnitzel unter Ausschluss von Umgebungsluft durch das dritte Wärmetauschelement 7, so dass eine Pyrolysereaktion und damit eine Holzkohleerzeugung aus Holzhackschnitzeln bereitgestellt werden kann. Somit verlassen die Holzhackschnitzel als zu Holzkohle reagierte Produkte das dritte Wärmetauschelement 7 an dessen Auslass 24.

Die durch diese Pyrolyse erzeugte Holzkohle kann entweder als Produkt verkauft werden und in der in Figur 1 gezeigten Vorrichtung zumindest teilweise zur nachfolgend detaillierter erläuterten Wasserstoffproduktion im vierten Wärmetauschelement 8 verwendet werden.

Hierzu wird die im dritten Wärmetauschelement 7 erzeugte Holzkohle als Edukt einem Einlass 25 des vierten Wärmetauschelements 8, insbesondere dessen zweite Förderschnecke 10 zugeführt. Wie in Figur 1 gezeigt wird darüber hinaus der im zweiten Wärmetauschelement 6 erzeugte (Wasser-) Dampf zumindest teilweise über eine Dampfleitung 26 (siehe Figur 1) ebenfalls als Edukt der Wasserstoffproduktion im vierten Wärmetauschelement 8 dem Einlass 25 oder zumindest in der Nähe des Einlasse 25 des vierten Wärmetauschelements 8 zugeführt.

Somit kann durch die Aufnahme von Wärmeenergie von dem im Gehäuse 2 befindlichen Wärmetransfermedium, welches nachfolgend detaillierter erläutert wird, eine Reaktion des Kohlenstoffs (der erzeugten Kohle) mit Wasserdampf (H₂O) zu Wasserstoff (H₂) und Kohlenstoffdioxid (CO₂) über die Förderstrecke der zweiten Förderschnecke 10 des vierten Wärmetauschelements 8 vom Einlass 25 des vierten Wärmetauschelements 8 zu einem Auslass 27 des vierten Wärmetauschelements 8 in Gang gesetzt werden.

Um die Produkte der durch die Wärmeenergie in Gang gesetzte endotherme Reaktion der Holzkohle und Wasserdampf als Edukte zu Wasserstoff und Kohlenstoffdioxid als Produkte im vierten Wärmetauschelement 8 abführen zu können, ist im Endbereich, insbesondere im Bereich der letzten 20 % der Förderstrecke der zweiten Förderschnecke 10 eine Ableitung 28 vorgesehen, durch welche die gasförmigen Produkte (Wasserstoff und Kohlenstoffdioxid) getrennt von den festen Restbestandteilen aus dem vierten Wärmetauschelement 8 abgeleitet werden können.

Analog zur im dritten Wärmetauschelement 7 erzeugten Holzkohle kann dabei der Wasserstoff selbst als Produkt verkauft werden oder in der Vorrichtung 1 selbst wiederverwendet werden. Darüber hinaus kann der erzeugte Wasserstoff zur Stromerzeugung verwendet werden.

Wie dabei in Figur 1 veranschaulicht, weist die Vorrichtung einen Motor 16 auf, der mit der Ableitung 28 sowie der Dampfleitung 26 verbunden ist. Die Dampfleitung 26 weist dabei eine Abzweigung 29 mit einem Absperrventil 30 auf. Somit kann der Motor 16 mit dem Wasserdampf und/oder dem erzeugten Wasserstoff als Arbeitsmittel verwendet werden und somit Strom im Motor 16 erzeugt werden. Auch in der Ableitung 28 kann ein Ventil (welches hier nicht dargestellt ist) vorgesehen sein. Somit kann durch den Betrieb der zweiten Förderschnecke 10 und der Öffnung dieses nicht gezeigten Ventils die Wasserstoffproduktion flexibel zur Kohleproduktion zugeschaltet werden und alternativ, falls dies nicht gewünscht ist oder kein Bedarf besteht, der Motor 16 allein durch den erzeugten Wasserdampf aus dem dritten Wärmetauschelement 7 betrieben werden, um so Strom zu erzeugen. Mit anderen Worten, die Wasserstoffproduktion mit der vorliegenden Vorrichtung 1 ist flexibel zuschaltbar und das Endprodukt, d.h. der Wasserstoff, flexibel einsetzbar.

Wie bereits kurz geschildert, ist in dem Gehäuse 2 außerdem das Wärmetransfermedium vorgesehen, um Wärme von dem durch das erste Wärmetauschelement 5 strömende Wärmetauschfluid auf das durch das zweite Wärmetauschelement 6 strömende Wasser, auf die in das dritten Wärmetauschelement 7 eingeführten Holzhackschnitzel sowie auf die in das vierte Wärmetauschelement 8 eigeführte Holzkohle zu übertragen. Das heißt, das erste Wärmetauschelement 5 gibt Wärmeenergie an das Wärmetransfermedium ab, während das zweite, dritte und vierte Wärmetauschelemente 6, 7, 8 die Wärme daraus wieder entziehen und aufnehmen kann.

Bei dem Wärmetransfermedium handelt es sich um ein Salzbad, welches das erste, zweite, dritte und vierte Wärmetauschelement 5, 6, 7, 8 vollständig im Gehäuse 2 bedeckt. Entsprechend kann dieses Salzbad als Wärmetransfermedium und Energiespeicher dienen, um so die Homogenität der Energieübertragung von dem ersten Wärmetauschelement 5 und dem darin strömenden Wärmetauschfluid auf das zweite, dritte und vierte Wärmetauschelement 6, 7, 8 zu steigern. Somit wird das Salzbad durch das erste Wärmetauschelement 5 erhitzt und homogenisiert den Energieeintrag auf das erste, zweite, dritte und vierte Wärmetauschelement 5, 6, 7, 8, so dass ein möglichst konstanter, energieeffizienter und sicherer Betrieb der Vorrichtung sichergestellt werden kann.

Wie in Figur 1 dargestellt, kann dieses Salzbad über einen Einlassstutzen 31 in das Gehäuse 2 gefüllt werden.

Das Salzbad kann ein nicht reaktives Salz wie ein Nitratsalz, insbesondere ein Kalium-Natrium-Nitrat oder ein Kalium-Natrium-Calcium aufweisen.

Um hierbei den Betrieb der Vorrichtung und der damit ermöglichten Erzeugung von Wasserdampf, Kohle aus Holzhackschnitzel sowie Wasserstoff unter Zuhilfenahme des erzeugten Dampfes und dieser Kohle besser zu erläutern, wird erneut auf Figur 1 Bezug genommen.

Das Salzbad ist in einem Nicht-Betriebszustand der Vorrichtung in einem festen, kristallinen Zustand im Gehäuse 2 aufgenommen. Um das Salzbad auf Betriebstemperatur zu bringen und damit die Wärmeübertragung zu ermöglichen, muss das Wärmetauschfluid, welches durch das erste Wärmetauschelement 5 entlang der Pfeile B_1, B_2, B_3 strömen und das Salzbad erwärmen.

Hierzu weist zum "Hochfahren" der Vorrichtung diese eine befeuerte Starter-Brennkammer 19 auf, welche beispielsweise ein Pelletsbrenner zur Verbrennung von (Holz-) Pellets oder eine Vorschubrostfeuerung für die Verbrennung von biogenem Material ist. In einer solchen Vorschubrostfeuerung können ebenfalls Pellets, Holzhackschnitzel oder sonstige biogene Holzabfälle oder dergleichen verbrannt werden, um somit mittels einer solchen Feuerung das heiße Wärmetauschfluid, zum Beispiel in Form von Rauchgas, zu erzeugen, welches dann vom Einlass 3 zum Auslass 4 durch das erste Wärmetauschelement 5 strömt und somit Wärmeenergie auf das Salzbad überträgt, bis dieses in den flüssigen Aggregatszustand übergangen ist und eine Betriebstemperatur erreicht hat. Ein Beispiel für eine solche Betriebstemperatur kann zum Beispiel eine Salztemperatur von 480 bis 560 °C sein, was ideale Ausgangsbedingungen für die Pyrolyse der Holzhackschnitzel unter Ausschluss von Sauerstoff zu Holzkohle bietet und darüber hinaus eine effiziente Dampferzeugung ermöglicht. Auch die Wasserstofferzeugung aus dem Wasserdampf und der Holzkohle kann bei solchen Temperaturen besonders energieeffizient realisiert werden.

Wie in Figur 1 dargestellt ist hierzu die befeuerte Starter-Brennkammer 19 über eine Rauchgasleitung 32 mit dem Einlass 3 des Gehäuses 2 und den Rohren 20 des ersten Wärmetauschelements 5 verbunden, d.h. in Fluidkommunikation miteinander. Sobald das Salzbad im Gehäuse 2 durch die befeuerte Starter-Brennkammer 19 ausreichend hoch erwärmt worden ist und die Pyrolyse der Holzhackschnitzel zu Holzkohle und Pyrolysegas in Gang gesetzt werden kann, kann in Ergänzung oder als Alternative zur Erzeugung des Wärmetauschfluids in der befeuerten Starter-Brennkammer 19 die in Figur 1 dargestellte Pyrolysegasbrennkammer 17 zur Erzeugung von Wärmetauschfluid verwendet werden. Diese ist vorgesehen, um das bei der Pyrolyse im dritten Wärmetauschelement 7 entstehende Pyrolysegas zu verbrennen und damit Wärmetauschfluid zur Erhitzung des Salzbads wiederum zu erzeugen.

Hierzu ist auch die Pyrolysegasbrennkammer 17 mit dem Einlass 3 des Gehäuses 2 insbesondere mit dem ersten Wärmetauschelement 5 in Fluidkommunikation, sodass die entstehende Abwärme der Verbrennung durch die Rohre 20 geleitet und so das Salzbad erwärmt werden kann. Hierzu ist am dritten Wärmetauschelement 7 ferner eine Pyrolysegas-Leitung 18 vorgesehen, welche das dritte Wärmetauschelement 7 direkt mit der Pyrolysegasbrennkammer 17 verbindet. Die Pyrolysegas-Leitung 18 ist dabei am Ende der Förderstrecke der ersten Förderschnecke 9, insbesondere in den letzten 20% der Förderstrecke angeordnet, um das erzeugte Pyrolysegas abzuführen. Auch in der Ableitung kann aus Sicherheitsgründen ein nicht dargestelltes Ventil vorgesehen sein.

Somit ist es möglich, dass nach dem "Hochfahren" der Vorrichtung und der anfänglichen Erhitzung des Salzbads, das System sich im Wesentlichen selbst erhält und, wenn überhaupt, nur geringe Teile weiteren, zusätzlich verbranntem biogenen Material oder dergleichen verwendet werden muss, um einen Wärmeeintrag in das erste Wärmetauschelement 5 zu liefern. Dies ist damit begründbar, da das erzeugte Pyrolysegas bei der Kohleproduktion selbst zur Erzeugung des Wärmetauschfluids beiträgt. Dies wirkt sich besonders vorteilhaft auf die Effizienz der Vorrichtung und dessen Wasserdampf-, Kohle- und Wasserstoffproduktion aus.

Um hierbei die Betriebssicherheit weiter zu steigern, weist in der hier beschriebenen, bevorzugten Ausführungsform sowohl das dritte Wärmetauschelement 7 als auch das vierte Wärmetauschelement 8 eine Sicherheitsvorrichtung 11 zur Leckage-Erkennung auf. Da ein potentieller Kontakt des (erhitzten) biogenen Materials im dritten Wärmetauschelement 7 und/oder der (erhitzten) Holzkohle im vierten Wärmetauschelement 8 eine potentielle gefährliche Explosion bei einem Kontakt mit dem heißen Salzbad hervorrufen würde, wird diese Sicherheitsvorrichtung 11 dazu verwendet, einen solchen Kontakt zu verhindern und/oder gegebenenfalls frühzeitig/präventiv zu erkennen.

Hierzu zeigt Figur 2 einen beispielhaften Aufbau einer solchen Sicherheitsvorrichtung 11, wie sie sowohl beim dritten Wärmetauschelement 7 als auch beim vierten Wärmetauschelement 8 Anwendung findet.

Figur 2 zeigt dabei, dass die Sicherheitsvorrichtung 11 im Wesentlichen aus einem Innenrohr 13 und einem das Innenrohr radial umgebenden Außenrohr 14 besteht. Durch das Innenohr 13 kann im Falle des dritten Wärmetauschelements 7 das biogene Material, zum Beispiel Hackschnitzel, gefördert werden, während im Fall des vierten Wärmetauschelements 8 die Holzkohle durch ein solches Innenrohr 13 gefördert werden kann. Das heißt, im Innenrohr 13 verlaufen die erste Förderschnecke 9 bzw. die zweite Förderschnecke 10.

Das Auslassrohr 14 besteht in der vorliegenden beispielhaften Ausgestaltung aus korrosionsbeständigen, nicht rostenden 1.4571 Stahl.

Der Zwischenraum in radialer Richtung zwischen dem Innenohr 13 und dem Außenrohr 14 ist, wie in Figur 2 veranschaulicht, mit einem Sicherheitsmaterial 15 zur Leckage-Erkennung und/oder Prävention vorgesehen.

In der in Figur 2 gezeigten Ausführungsform ist hierzu also zwischen dem Innenohr 13 und dem Außenrohr 14 ein Hohlraum, insbesondere ein geschlossener Hohlraum gebildet, der mit einem Sicherheitsmaterial 15 befüllt ist.

In der gezeigten Ausführungsform ist ein solches Sicherheitsmaterial 15 beispielsweise Druckluft. Ferner weist die Sicherheitsvorrichtung 11 in einer solchen Konfiguration einen Druckluftsensor auf, welcher ausgestaltet ist, Schwankungen in der angelegten Druckluft zu erkennen. Kommt es zu einer solchen Schwankung im gemessenen Druck, ist dies ein Indiz für ein Leck im Innenrohr 13, was ein frühzeitiges Eingreifen und Herunterfahren, d.h. Abkühlen, der Vorrichtung ermöglicht, ohne dass eine Explosionsgefahr bei Kontakt mit dem Salzbad besteht.

Alternativ oder in Ergänzung dazu kann ein Edelstahlpulver zwischen dem Innenohr 13 und dem Außenrohr 14 vorgesehen sein.

Ebenso ist es möglich, dass eine Sicherheitsvorrichtung 11 am dritten Wärmetauschelement 7 und/oder am vierten Wärmetauschelement 8 vorgesehen ist, die eine potentielle Leckage mittels Ultraschall und/oder durch eine elektrische Kapazität erkennen kann.

## Patentansprüche

1. Vorrichtung (1), aufweisend:
ein Gehäuse (2) mit einem Einlass (3) und einem Auslass (4) ;
ein in dem Gehäuse (2) angeordnetes erstes Wärmetauschelement (5), das in einer ersten Strömungsrichtung (A) von dem Einlass (3) zu dem Auslass (4) von einem Wärmetauschfluid durchströmbar ist;
ein in dem Gehäuse (2) angeordnetes zweites Wärmetauschelement (6), das zur Erzeugung von Wasserdampf von Wasser durchströmbar ist;
ein in dem Gehäuse (2) angeordnetes drittes Wärmetauschelement (7), das so ausgestaltet ist, dass biogenes Material, insbesondere Holzhackschnitzel, zur Erzeugung von Kohle und Pyrolysegas durch Pyrolyse hindurch gefördert werden kann;
ein Salzbad zur Aufnahme und Übertragung von Wärmeenergie, wobei das Salzbad in dem Gehäuse (2) die Wärmetauschelemente (5, 6, 7, 8) bedeckend aufgenommen ist, um Wärmeenergie, insbesondere von dem Wärmetauschfluid, aufzunehmen und zur Erzeugung von Dampf auf das durch das zweite Wärmetauschelement (6) strömende Wasser sowie zur Erzeugung von Kohle und Pyrolysegas auf das durch das dritte Wärmetauschelement (7) geförderte biogene Material zu übertragen.

2. Vorrichtung (1) gemäß Anspruch 1, wobei im dritten Wärmetauschelement (7) eine erste Förderschnecke (9) zur Förderung, insbesondere zur kontinuierlichen Förderung, des biogenen Materials vorgesehen ist.

3. Vorrichtung (1) gemäß Anspruch 2, wobei die erste Förderschnecke (9) ausgestaltet ist, das biogene Material unter Ausschluss von Umgebungsluft, insbesondere Sauerstoff, durch das dritte Wärmetauschelement (7) zu fördern,
und/oder
wobei die erste Förderschnecke (9) ausgestaltet ist, das biogene Material entlang der ersten Strömungsrichtung (A) durch das dritte Wärmetauschelement (7) zu fördern.

4. Vorrichtung (1) gemäß einem der vorhergehenden Ansprüche, ferner mit einem in dem Gehäuse (2) angeordneten vierten Wärmetauschelement (8), das so ausgestaltet ist, dass die erzeugte Kohle hindurch gefördert werden kann, um durch Zuführen von Wasserdampf, insbesondere dem erzeugten Wasserdampf, und Übertragen und Aufnehmen von Wärmeenergie von dem Salzbad, zu Wasserstoff und Kohlenstoffdioxid zu reagieren.

5. Vorrichtung (1) gemäß Anspruch 4, wobei im vierten Wärmetauschelement (8) eine zweite Förderschnecke (10) zur Förderung, insbesondere zur kontinuierlichen Förderung, der Kohle vorgesehen ist,
wobei, optional, die zweite Förderschnecke (10) ausgestaltet ist, die Kohle entgegen der ersten Strömungsrichtung (A) zu fördern.

6. Vorrichtung (1) gemäß einem der vorhergehenden Ansprüche, wobei das dritte Wärmetauschelement (7) und/oder das vierte Wärmetauschelement (8) eine Sicherheitsvorrichtung (11) zur Leckage-Erkennung aufweist.

7. Vorrichtung (1) gemäß Anspruch 6, wobei die Sicherheitsvorrichtung (11) ausgestaltet ist, eine Leckage mittels Ultraschall oder durch eine elektrische Kapazität zu erkennen.

8. Vorrichtung (1) gemäß Anspruch 6, wobei die Sicherheitsvorrichtung (11) ein Innenrohr (13), durch welches das biogene Material bzw. die Kohle hindurch gefördert werden kann, und ein das Innenrohr (13) radial umgebendes Außenrohr (14) aufweist,
wobei zwischen dem Innenrohr (13) und dem Außenrohr (14) ein Sicherheitsmaterial (15) zur Leckage-Erkennung vorgesehen ist, und
wobei, optional, das Außenrohr (14) aus korrosionsbeständigem, nicht rostenden 1.4571 Stahl besteht.

9. Vorrichtung (1) gemäß Anspruch 8, wobei das Sicherheitsmaterial (15) Edelstahlpulver zur Temperaturüberwachung zwischen dem Innenrohr (13) und dem Außenrohr (14) zur Leckage-Erkennung und/oder mit Überdruck versehene Luft zur Drucküberwachung zwischen dem Innenrohr (13) und dem Außenrohr (14) zur Leckage-Erkennung ist.

10. Vorrichtung (1) gemäß einem der vorhergehenden Ansprüche 4 bis 9, ferner mit einem Motor (16), der den erzeugten Wasserdampf und/oder den erzeugten Wasserstoff als Arbeitsmittel, insbesondere zur Stromerzeugung, verwendet.

11. Vorrichtung (1) gemäß einem der vorhergehenden Ansprüche, ferner mit einer Pyrolysegasbrennkammer (17), die mit dem ersten Wärmetauschelement (5) in Fluidkommunikation steht und ausgestaltet ist, zur Erzeugung des Wärmetauschfluids das Pyrolysegas zu verbrennen.

12. Vorrichtung (1) gemäß Anspruch 11, wobei eine Pyrolysegas-Leitung (18) das dritte Wärmetauschelement (7) direkt mit der Pyrolysegasbrennkammer (17) verbindet.

13. Vorrichtung (1) gemäß Anspruch 12, wobei sich die Pyrolysegas-Leitung (18) von einem Bereich am dritten Wärmetauschelement (7) aus zur Pyrolysegasbrennkammer (17) erstreckt, in der im dritten Wärmetauschelement (7) mindestens 80%, optional mindestens 90%, einer Förderstrecke bereits durchschritten sind.

14. Vorrichtung (1) gemäß einem der vorhergehenden Ansprüche, ferner aufweisend eine befeuerte Starter-Brennkammer (19), insbesondere ferner aufweisend einen Pelletsbrenner oder eine Vorschubrostfeuerung für biogenes Material,
wobei die befeuerte Starter-Brennkammer (19) mit dem ersten Wärmetauschelement (5) in Fluidkommunikation steht und ausgestaltet ist, durch Verbrennen von biogenem Material Wärmetauschfluid, insbesondere Rauchgas, zu erzeugen.

15. Vorrichtung (1) gemäß einem der vorhergehenden Ansprüche, wobei das Salzbad ein nicht reaktives Salz, optional ein Nitratsalz, insbesondere ein Kalium-Natrium-Nitrat oder ein Kalium-Natrium-Calcium-Nitrat, aufweist.
